# EUROPÄISCHE PATENTSCHRIFT

(11) **EP 2 428 150 B1**
(45) Veröffentlichungstag und Bekanntmachung des Hinweises auf die Patenterteilung: **22.10.2014**
(21) Anmeldenummer: 11166186.4
(22) Anmeldetag: 16.05.2011
(51) Int. Cl.: A47L 9/02, E04H 4/16, A47L 9/06

(54) **Gerätekopf für ein Saugreinigungsgerät**
Suction head for suction cleaning apparatus
Tête d'appareil pour appareil de nettoyage par aspiration

(30) Priorität: 14.09.2010 AT 57410 U
(43) Veröffentlichungstag der Anmeldung: 14.03.2012
(73) Patentinhaber: Edlmair Kunststofftechnik GmbH, 4501 Neuhofen (AT); Weber, Markus, 4501 Neuhofen (AT)
(72) Erfinder: Weber, Markus, 4501, Neuhofen (AT); Primetshofer, Harald, 4501, Neuhofen (AT)
(74) Vertreter: Staudt, Armin Walter

(56) Entgegenhaltungen:
- EP-A2- 1 234 932
- WO-A1-2008/028755
- DE-U1- 9 404 748
- US-A- 3 707 737
- US-A1- 2004 158 943

## Beschreibung

Die vorliegende Erfindung betrifft einen Gerätekopf für ein handbedientes Saugreinigungsgerät zum Reinigen von Böden und Wänden von Schwimmbecken oder Schwimmteichen mit einer wasserdichten Folienverkleidung.

Derartige Schwimmbecken oder Schwimmteiche sind typischerweise aus Kunststoff, aus Metall, insbesondere aus Edelstahl, oder aus sonstigem Material hergestellt.

### Stand der Technik

Solche Geräteköpfe sind unter den Handelsbezeichnungen "Bürsten für Bodensauger", "Schwimmbadbodensauger" oder "Pool-Bodensaugerbürsten" seit langem bekannt und auch Gegenstand zahlreicher Schutzrechte. Sie dienen der rein mechanischen Reinigung der Beckenoberfläche von anhaftendem Schmutz, eingeschlepptem Sand und insbesondere von anhaftendem biologischem Belag, wie beispielsweise Algenbewuchs.

Gattungsgemäße Geräteköpfe sind beispielsweise aus US2004/0158943, EP1234932, DE9404748 U und US3707737 bekannt.

Die Bodensaugerbürste arbeitet dabei mit einer externen oder internen Pumpe zusammen, welche das Beckenwasser durch die Borsten der Bürste hindurch ansaugt und dabei die Verunreinigungen mitsaugt. Die Bodensaugerbürste besteht aus einem unten offenen Saugkasten, einem Wasserdurchtrittsloch, das in einem Anschlussstutzen für einen Saugschlauch mündet und einem Teil zur Befestigung einer Teleskopstange, mittels welcher die Bodensaugerbürste von Hand über die Beckenoberfläche geführt wird.

Der Saugkasten weist bei zahlreichen dieser Bodensaugerbürsten Strömungsstege auf, die zum Wasserdurchtrittsloch hin ausgerichtet sind. Die nach unten gerichteten, vorstehenden Ränder des Saugkastens und die Strömungsstege sind üblicherweise mit etwa 10 bis 14 Millimeter langen Kunststoffborsten bestückt, welche den an der Beckenoberfläche anhaftenden biologischen Belag von der Beckenoberfläche ablösen sollen. Die abgelösten Verunreinigungen werden dann mit dem durch die Borsten angesaugten Beckenwasser über den Saugschlauch zu einer Filteranlage befördert, wo sie durch das Filtermaterial vom Beckenwasser getrennt werden.

Alle diese bekanten Vorrichtungen weisen jedoch den Nachteil auf, dass sie den auf der Beckenoberfläche anhaftenden biologischen Belag nur unzureichend ablösen, weshalb eine häufige Reinigung der Beckenoberfläche unabdingbar ist, um das optisch saubere Erscheinungsbild des Beckens zu erhalten. Dies wird insbesondere bei steigenden Wassertemperaturen, vermehrter Sonneneinstrahlung und ganz besonders bei einer länger dauernden Reinigungsunterbrechung, beispielsweise durch urlaubsbedingte Abwesenheit des Besitzers zum Problem. Der einmal an der Beckenoberfläche festgesetzte biologische Belag vermehrt sich dort rasant und führt innerhalb kurzer Zeit zu einem schmutzigen Erscheinungsbild.

Dabei ist die Vermehrungsrate des biologischen Belags abhängig vom vorhandenen Befall. Je gründlicher der Belag bei der Reinigung der Beckenoberfläche abgelöst werden kann, desto länger dauert es, bis eine Neuverschmutzung sichtbar wird. Herkömmliche Beckenreinigungsbürsten lösen jedoch nur die groben Anteile ab, die feinen Belagsanteile bleiben aber an der Beckenoberfläche haften und werden dort nur in der jeweiligen Bürstrichtung ausgerichtet. Um eine effiziente, also porentiefe Reinigung zu erzielen, ist es bisher erforderlich eine Nachreinigung von Hand mit Scheuervliesen durchzuführen. Solche Scheuervliese sind beispielsweise von der Fa. Scotch im Handel. Diese Scheuervliese greifen jedoch die Oberfläche des Beckens, insbesondere bei einer Folienauskleidung, mehr oder weniger stark an und führen zu einem Abrieb, wodurch die Oberfläche ihre ursprünglich glatte Struktur verliert und rau wird. An einer rauen Oberfläche haften die biologischen Beläge jedoch noch besser an und sind noch schwerer ablösbar.

Zur schonenden Reinigung von empfindlichen Oberflächen unter Vermeidung des Einsatzes aggressiver Chemikalien haben sich im Haushaltsbereich in den letzten Jahren vermehrt so genannte Mikrofasertücher durchgesetzt. Diese Mikrofasertücher ermöglichen eine porentiefere Reinigung als übliche Scheuerschwämme oder Scheuervliese, ohne die oftmals hochglanzlackierten Möbeloberflächen zu zerkratzen.

### Technische Aufgabenstellung

Die vorliegende Erfindung hat sich die Aufgabe gestellt, einen Gerätekopf für die Reinigung von Beckenoberflächen zu schaffen, der die porentiefe Entfernung des biologischen Belages bei gleichzeitig schonender Oberflächenbehandlung, insbesondere unter Einbeziehung der Materialeigenschaften von Mikrofasertüchern ermöglicht. Mit diesem Gerätekopf soll es ermöglicht werden, ohne zusätzlichem Arbeitsschritt und gleichzeitig mit geringerer körperlicher Anstrengung eine porentiefere Reinigung der Beckenoberfläche zu erzielen als dies mit den bekannten Vorrichtungen derzeit möglich ist. Dafür soll der erfindungsgemäße Gerätekopf mit einer handelsüblichen Teleskopstange bedienbar sein.

### Allgemeine Beschreibung der Erfindung

Diese Aufgabe wird dadurch gelöst, dass der Gerätekopf gemäß den Merkmalen des Anspruchs 1 ausgebildet ist.

Derzeit muss bei der Führung der Teleskopstange deren Gewicht und das Gewicht der Reinigungsbürste oftmals gegen den Strömungswiderstand und gegen den Biegewiderstand des Saugschlauchs bewegt werden. Insbesondere beim Reinigen der Seitenwände kommt erschwerend noch dazu, dass der Bürstenkopf auch mit einem gewissen Anpressdruck gegen die Seitenwand gedrückt werden muss. Die dabei aufzubringenden Kräfte führen häufig zu Rückenschmerzen.

Als weitere Aufgabe hat sich die Erfindung daher das Ziel gesetzt, in einer besonders bevorzugten Ausführung der Erfindung den Gerätekopf so auszugestalten, dass seine Handhabung über die Teleskopstange weniger Kraftaufwand erfordert als dies bei den bisherigen Vorrichtungen erforderlich ist.

Diese Aufgabe wird gelöst, indem der Textilteil Durchbrüche aufweist, deren Geometrie, Größe und Positionierung so auf den Saugkasten abgestimmt sind, dass der Gerätekopf beim Anlegen an die Beckenseitenwand aufgrund der Saugkraft des durch den Gerätekopf angesaugten Beckenwassers selbsttätig anhaftet, aber leicht verschiebbar bleibt.

### Ausführungsbeispiel

Im Folgenden wird die Erfindung anhand eines Ausführungsbeispiels und Figuren näher erläutert. Es zeigt:
**Figur 1** ein Ausführungsbeispiel des erfindungsgemäßen Gerätekopfs in Schrägansicht;
**Figur 2** den Textilteil in Aufsicht mit der reinigenden Oberflächenseite, abgelöst vom Gerätekopf;
**Figur 3** den Saugkasten mit abgelöstem Textilteil in Schrägansicht von oben;
**Figur 4** den Saugkasten mit abgelöstem Textilteil in Aufsicht von unten.

Die in den Figuren dargestellte Vorrichtung steht exemplarisch für eine Vielzahl von möglichen Varianten und dient nur der Veranschaulichung des Erfindungsgedankens.

Der Gerätekopf 1 in **Figur 1** besteht aus zwei voneinander lösbaren Bauteilen, nämlich dem Saugkasten 2 und dem Textilteil 3. Der Saugkasten 2 besteht üblicherweise aus einem Kunststoffteil, ist jedoch nicht auf Kunststoff als alleiniges Herstellungsmaterial beschränkt, und ist - wie aus den **Figuren 3 und 4** ersichtlich - nach unten bevorzugt vollständig offen. Alternativ kann der Saugkasten aber auch als im Wesentlichen geschlossener Bauteil mit Durchbrüchen an seiner Unterseite ausgebildet sein. Er besitzt in einer bevorzugten Ausführung Einrichtungen 4, beispielsweise Bügel aus nicht rostendem Material auf seiner Oberseite oder an den Seitenrändern, an denen der Textilteil 3 unverrückbar aber lösbar befestigt ist. Alternativ kann der Textilteil 3 so ausgebildet sein, dass seine Befestigung am Saugkasten 2 ohne Einrichtungen 4 erfolgen kann.

An der Unterseite weist der Saugkasten 2 in einer bevorzugten Variante erhabene Ränder 7 und strömungsoptimierende Stege 8 auf, welche im Wesentlichen gleiche Höhe besitzen und bevorzugt mit nach unten ragenden Borsten 6 bestückt sind. Bei dieser Variante der Erfindung ist die Unterseite des Textilteils 3 bevorzugt aus Mikrofasern ausgebildet und dient als Haftungsvlies, welches durch die Borsten 6 unverrückbar gehalten wird.

Auf der Oberseite des Saugkastens 2 befinden sich ein an sich bekanntes Ansatzrohrstück 12 zum Anschluss eines Saugschlauches und ein Stutzen 13 zum Befestigen einer Teleskopstange.

Der Textilteil 3 liegt mit seiner Unterseite 5, die in der bevorzugten Ausführung der Erfindung aus Mikrofaser besteht und als Haftvlies ausgebildet ist, an diesen Borsten 6 an, wodurch die Borsten 6 den Textilteil 3 in seiner Lage fixieren. Die Randbereiche 9 und 10 des Textilteils 3 sind in einer Variante der Erfindung über die Schmalseiten des Saugkastens 2 hochgeklappt und verfügen über Mittel 11 mit denen diese Randbereiche zusätzlich an den Einrichtungen 4 des Saugkastens 2 befestigt sind. Bei der lösbaren Verbindung zwischen Saugkasten 2 und Textilteil 3 ist es von Vorteil, wenn die Verbindung ein Nachspannen des Textilteils 3 in einfacher Weise ermöglicht, da sich der Textilteil 3 im durchnässten Zustand bis zu einem gewissen Grad ausdehnt.

Alternativ kann der Textilteil 3 mit einer Bindeschnur oder einem Gummizug am Saugkasten 2 befestigt sein. In diesem Fall kann auf die Einrichtungen 4 verzichtet werden. Als weitere Alternative können am Saugkasten 2 Einrichtungen 4 zur Befestigung von Druckknöpfen vorgesehen werden, mit welchen der Textilteil 3 am Saugkasten 2 lösbar befestigt ist. Weiters kann der Saugkasten 2 mit seitlich oder nach oben vorstehenden Noppen ausgerüstet sein an denen der Textilteil 3 mittels Gummischnur lösbar befestigt ist oder die Noppen werden durch Ösen im Textilteil gedrückt. Es versteht sich von selbst, dass noch weitere alternative Möglichkeiten zur lösbaren Befestigung des Textilteils 3 am Saugkasten 2 existieren, deren Aufzählung aus Gründen der Effizienz unterbleibt, die jedoch ebenso wie die beschriebenen Varianten unter diese Erfindung fallen.

In **Figur 2** ist der flache Textilteil 3 abgelöst vom Gerätekopf 1 und ausgebreitet dargestellt. Der Textilteil 3 besitzt eine reinigende Oberseite 14, bevorzugt aus Mikrofasern gefertigt, sowie eine Unterseite 5, ebenfalls bevorzugt aus Mikrofasern gefertigt, welche als Haftungsvlies dienen kann, mit der es beispielsweise an den Kunststoffborsten 6 anliegt und von diesen Kunststoffborsten 6 lagefixierend gehalten wird. Zwischen der Oberseite 14 und der Unterseite 5 sind lagefixierende Versteifungsstäbe 15 und 16 oder in den Figuren nicht dargestellte Versteifungsplatten eingelegt, die insbesondere der Abstützung des Textilteiles 3 in die Schiebe- und Zugrichtung dienen und verhindern, dass bei der Reinigungsbewegung der Textilteil 3 in die Bewegungsrichtung verformt wird. Ohne diese Versteifungsstäbe 15 und 16 oder Versteifungsplatten könnte sich, abhängig vom verwendeten Material des Textilteiles 3 dieser bei der Schiebe- und Zugbewegung bis hinter die Seitenränder 7 bzw. die Kunststoffborsten 6 verschieben, wodurch die Funktionalität des Gerätekopfes 1 stark beeinträchtigt wäre.

Mikrofasern haben sich in Bezug auf die schonende und gleichzeitig porentiefe Reinigung als besonders wirksam herausgestellt. Alternativ kann der Textilteil 3 aber auch aus Naturfasern, beispielsweise aus Baumwolle oder Leinen, aus anderen Kunstfasern, aus Mineralfasern, aus beschichteten oder vergüteten Fasern oder aus einem Mischgewebe aus mehreren dieser Fasern oder aus einer Kombination aus mehreren dieser Fasern bestehen. Alternativ ist auch der Einsatz eines Trägergewebes mit einem darauf aufgebrachten Kunststoffschaum möglich.

In einer besonders bevorzugten Ausführung sind in die aus Mikrofasern bestehende Oberseite 14 des Textilteils 3 zusätzliche Fasern eingelagert, die eine gröbere und härtere Materialstruktur besitzen als die Mikrofasern. Diese zusätzlichen Fasern können ebenfalls aus Kunststoff oder aus Naturfasern oder aus jeder anderen, vorstehend aufgezählten Faser bestehen. Mit diesen Fasern werden die groben Anteile des biologischen Belages von der Beckenoberfläche leichter abgelöst, die Mikrofasern bewirken hier bevorzugt die porentiefe Ablösung des biologischen Belages von der Beckenoberfläche.

In einer weiteren besonders bevorzugten Ausführung sind die Fasern an der Oberseite 14 des Textilteils 3 streifenförmig zwischen den Streifen aus Mikrofasern eingelegt, und zwar bevorzugt in Querrichtung zur Schiebe- bzw. Zugrichtung des Gerätekopfes 1. Dabei hat es sich als vorteilhaft herausgestellt, wenn die Breite der Streifen aus Mikrofasern erheblich größer ist als die Breite der Faserstreifen aus anderen Fasern. Neben einer streifenförmigen Anordnung sind natürlich auch andere Anordnungen denkbar und von der vorliegenden Erfindung erfasst.

Die Unterseite 5 des Textilteils 3, ebenfalls bevorzugt aus Mikrofasern gefertigt, liegt in einer alternativen Ausführung der Erfindung an den Kunststoffborsten 6 der Ränder 7 und Stege 8 des Saugkastens 2 an und verhindert in Kombination mit den Kunststoffborsten 6 des Saugkastens 2 das Verrutschen des Textilteiles 3. Der Textilteil 3 besitzt zusätzliche Mittel 11 zur Befestigung des Textilteiles 3 am Saugkasten 2, bevorzugt an Einrichtungen 4 auf der Oberseite oder an den Seitenrändern des Saugkastens 2. Dabei können die Einrichtungen 4 beispielsweise starre Bügel aus nicht rostendem Material, und die Mittel 11 zur Befestigung des Textilteiles 3 Klettverschlüsse sein. Wie vorstehend ausgeführt ist aber auch eine Vielzahl von alternativen lösbaren Verbindungen zwischen Textilteil 3 und Saugkasten 2 möglich.

Das Textilteil 3 dehnt sich beim Eintauchen ins Beckenwasser etwas aus, weshalb es nach der Durchfeuchtung nachgespannt werden sollte. Die Kombination aus Bügeln und Klettverschlüssen hat sich hier als einfache und rasche Methode zur Befestigung und Nachspannung des Textilteils 3 bewährt.

Im Textilteil 3 sind zwischen der Oberseite 14 , welche an die Beckenoberfläche angelegt wird, und der Unterseite 5, welche als Haftungsvlies an den Kunststoffborsten 6 anliegt, mehrere Versteifungsstäbe 15 und 16 eingearbeitet. In einer bevorzugten Ausführung befindet sich je ein Versteifungsstab 15 am Außenrand der Seitenteile 9 und 10 des Textilteiles 3 in unmittelbarer Nachbarschaft zu den Mitteln 11 zur Befestigung des Textilteiles 3. Diese Versteifungsstäbe 15 dienen zur Verzugsreduzierung durch das Befestigen des Textilteils 3 am Saugkasten 2. Die weiteren Versteifungsstäbe 16 sind parallel zu den äußeren Versteifungsstäben 15 über die Fläche des Textilteils verteilt angeordnet. Diese Versteifungsstäbe 16 verhindern, dass bei der Schiebe- und Zugsbewegung des Gerätekopfes 1 der Textilteil 3 hinter die Borsten 6 des Saugkastens 2 verrutscht. Je nach Geometrie des Textilteils können die Versteifungsstäbe 16 aber auch in anderer Anordnung sinnvoll sein.

In einer bevorzugten Weiterentwicklung der Erfindung weist das Textilteil 3 Durchbrüche 17 auf, die in ihrer Größe, Geometrie und Anordnung auf die Geometrie des Saugkastens 2 so abgestimmt sind, dass der Gerätekopf 1 beim Anlegen an die senkrechte Beckenseitenfläche aufgrund der Saugwirkung durch das angesaugte Beckenwasser selbsttätig in seiner Lage verbleibt und nicht nach unten abrutscht, aber dennoch mit geringem Kraftaufwand hin und her bewegt werden kann. Mit dieser Weiteentwicklung der Erfindung wird es ermöglicht, die Beckenreinigung insgesamt mit geringerem Kraftaufwand durchzuführen als dies bei Beckenreinigungsbürsten nach dem Stand der Technik möglich ist.

Die Anzahl und Anordnung der Versteifungsstäbe 16 ist hier abhängig von der Anzahl und der Anordnung der Durchbrüche 17 im Textilteil 3.

Die Vorteile der Erfindung sind einmal die wesentlich verbesserte Reinigung der Beckenoberfläche von anhaftendem biologischem Belag, insbesondere durch die Reinigungswirkung der Mikrofasern, wodurch das Zeitintervall zwischen zwei Reinigungsvorgängen erheblich vergrößert werden kann und andererseits die schonendere Reinigung der Beckenoberfläche im Gegensatz zu den bisher üblichen groben Borsten oder Scheuervliesen. Die Beckenoberfläche bleibt glatt und bietet damit schlechtere Voraussetzungen für das neuerliche Anhaften von biologischem Belag. Zudem werden die Schweißnähte von Beckenfolien besser geschont, wodurch die Lebensdauer der Beckenfolien erheblich verlängert wird.

Beim Einsatz eines Textilteils 3 mit Durchbrüchen 17, ergibt sich zusätzlich der Vorteil, dass die manuelle Reinigung mit erheblich geringerem Kraftaufwand durchgeführt werden kann, wodurch der Ausbildung gesundheitlicher Beschwerden vorgebeugt wird.

## Patentansprüche

1. Gerätekopf für ein handbedientes Saugreinigungsgerät zum Reinigen von Böden und Wänden von Schwimmbecken oder Schwimmteichen mit einer wasserdichten Folienverkleidung, wobei der Gerätekopf (1) aus einem nach unten offenen Saugkasten (2) und einem den Saugkasten (2) nach unten vollständig oder zumindest teilweise abdeckenden Textilteil (3) besteht, wobei der Textilteil (3) die nach unten offene Fläche des Saugkastens (2) umfasst, wobei der Textilteil (3) eine Oberseite (14) und eine Unterseite (5) besitzt, **dadurch gekennzeichnet, dass** der Textilteil (3) zwischen der Oberseite (14) und der Unterseite (5) lagefixierende Versteifungsstäbe (15,16) oder Versteifungsplatten besitzt.

2. Gerätekopf nach Anspruch 1, **dadurch gekennzeichnet, dass** der Saugkasten (2) an seiner Unterseite eine oder mehrere Öffnungen aufweist.

3. Gerätekopf nach Anspruch 1 oder 2, **dadurch gekennzeichnet, dass** der Saugkasten (2) an seiner Unterseite erhabene Seitenränder (7) und Strömungsstege (8) aufweist, die im Wesentlichen dieselbe Höhe haben.

4. Gerätekopf nach Anspruch 3, **dadurch gekennzeichnet, dass** die erhabenen Seitenränder (7) und Strömungsstege (8) mit Kunststoffborsten (6) bestückt sind.

5. Gerätekopf nach einem der Ansprüche 1 bis 4, **dadurch gekennzeichnet, dass** der Saugkasten (2) Einrichtungen (4) zur lösbaren Befestigung des Textilteils (3) besitzt.

6. Gerätekopf nach Anspruch 1, **dadurch gekennzeichnet, dass** der Textilteil (3) aus Naturfasern oder aus Kunstfasern oder aus Mineralfasern oder aus beschichteten Fasern oder aus vergüteten Fasern oder aus einem Mischgewebe aus mehreren dieser Fasern oder aus einer Kombination aus mehreren dieser Fasern oder aus einem Trägergewebe mit einem darauf aufgebrachten Kunststoffschaum besteht.

7. Gerätekopf nach Anspruch 1 oder 6, **dadurch gekennzeichnet, dass** der Textilteil (3) ausschließlich aus Mikrofasern oder aus Mikrofasern in Kombination mit anderen Fasern besteht.

8. Gerätekopf nach einem der Ansprüche 1 bis 7, **dadurch gekennzeichnet, dass** die Oberseite (14) bevorzugt aus Mikrofasern gefertigt ist und , die Unterseite (5) ebenfalls bevorzugt aus Mikrofasern gefertigt ist, und dass der Textilteil (3) als Haftungsvlies wirkend, eine Randeinfassung (18) und Mittel (11) zur Befestigung des Textilteiles (3) am Saugkasten (2), insbesondere an Einrichtungen (4) des Saugkastens (2) besitzt.

9. Gerätekopf nach Anspruch 8, **dadurch gekennzeichnet, dass** die Versteifungsstäbe (15, 16) oder Versteifungsplatten zwischen der Oberseite (14) und der Unterseite (5) des Textilteils (3) eingelegt und lagefixiert sind.

10. Gerätekopf nach Anspruch 1 oder einem der Ansprüche 6 bis 9, **dadurch gekennzeichnet, dass** die Oberseite (14) des Textilteils (3) aus Mikrofasern und darin eingelagerten Fasern aus Kunststoff, aus Mineralfasern, aus Naturfasern, aus beschichteten Fasern, aus vergüteten Fasern oder aus einer Kombination dieser Fasern besteht, wobei die eingelagerten Fasern dicker und härter sind als die Mikrofasern.

11. Gerätekopf nach Anspruch 10, **dadurch gekennzeichnet, dass** die eingelagerten Fasern streifenförmig oder rund oder in sonstiger geometrischer Art in der Oberseite (14) des Textilteils (3) angeordnet sind, wobei die von den Mikrofasern eingenommene Fläche bevorzugt größer ist als die von den eingelagerten Fasern eingenommene Fläche.

12. Gerätekopf nach Anspruch 11, **dadurch gekennzeichnet, dass** Streifen der Mikrofasern und Streifen der eingelagerten Fasern in Querrichtung oder in Längsrichtung oder diagonal oder kreisförmig zur Schiebe- und Zugrichtung des Gerätekopfes (1) verlaufen.

13. Gerätekopf nach Anspruch 5, **dadurch gekennzeichnet, dass** die Einrichtungen (4) zur lösbaren Befestigung des Textilteils (3) starre Bügel, Druckknöpfe, Befestigungsschienen, vorstehende Noppen, Klemmbacken, Schienen für Kederleisten oder vergleichbare Einrichtungen aus nicht rostendem Material sind.

14. Gerätekopf nach Anspruch 8, **dadurch gekennzeichnet, dass** die Mittel (11) zur Befestigung des Textilteiles (3) am Saugkasten (2) und insbesondere an den Einrichtungen (4) am Saugkasten (2) eine Bindeschnur, ein Gummizug, Druckknopfgegenstücke, Klettverschlüsse, Kederleisten oder vergleichbare Einrichtungen sind.

15. Gerätekopf nach einem der Ansprüche 1 bis 14, **dadurch gekennzeichnet, dass** der Textilteil (3) Durchbrüche (17) aufweist, deren Anzahl, Geometrie und Anordnung im Textilteil (3) an die Form des Saugkastens (2) angepasst sind.

## Claims

1. A suction head for a hand-operated suction cleaning device for cleaning floors and walls of swimming pools or swimming ponds with a water-proof sealing by foil, wherein the suction head (1) consists of a downwardly open suction box (2) and a textile part (3) which covers the suction box (2) at the bottom completely or at least in part, wherein the textile part (3) comprises the downwardly open surface of the suction box (2), wherein the textile part (3) has an upper side (14) and a bottom side (5), **characterized in that** the textile part (3) comprises position-fixing stiffening rods (15, 16) or stiffening plates between the upper side (14) and the bottom side (5).

2. A suction head according to claim 1, **characterized in that** the suction box (2) comprises one or several openings on its bottom side.

3. A suction head according to claim 1 or 2, **characterized in that** the suction box (2) comprises on its bottom side elevated side edges (7) and flow bars (8) which substantially have the same height.

4. A suction head according to claim 3, **characterized in that** the elevated side edges (7) and flow bars (8) are provided with plastic bristles (6).

5. A suction head according to one of the claims 1 to 4, **characterized in that** the suction box (2) comprises devices (4) for the detachable fixing of the textile part (3).

6. A suction head according to claim 1, **characterized in that** the textile part (3) consists of natural fibers or synthetic fibers or mineral fibers or coated fibers or improved fibers or a mixed fabric of several of said fibers or a combination of several of said fibers or a carrier fabric with a plastic foam applied thereto.

7. A suction head according to claim 1 or 6, **characterized in that** the textile part (3) exclusively consists of microfibers or microfibers in combination with other fibers.

8. A suction head according to one of the claims 1 to 7, **characterized in that** the upper side (14) is preferably made of microfibers and the bottom side (5) is also preferably made of microfibers, and the textile part (3), acting as a bonding nonwoven, comprises an edge banding (18) and means (11) for fixing the textile part (3) to the suction box (2), especially to devices (4) of the suction box (2).

9. A suction head according to claim 8, **characterized in that** the stiffening rods (15, 16) or stiffening plates are inserted between the upper side (14) and the bottom side (5) of the textile part (3), and are fixed in their position.

10. A suction head according to claim 1 or one of the claims 6 to 9, **characterized in that** the upper side (14) of the textile part (3) consists of microfibers and fibers made of plastic, mineral fibers, natural fibers, coated fibers, improved fibers, or a combination of said fibers, which fibers are embedded in said upper side, wherein the embedded fibers are thicker and harder than the microfibers.

11. A suction head according to claim 10, **characterized in that** the embedded fibers are arranged in a strip-like manner or round or in any other geometric manner in the upper side (14) of the textile part (3), wherein the area assumed by the microfibers is preferably larger than the area assumed by the embedded fibers.

12. A suction head according to claim 11, **characterized in that** strips of the microfibers and strips of the embedded fibers extend in the transverse direction or in the longitudinal direction or diagonally or circularly in relation to the pushing and pulling direction of the suction head (1).

13. A suction head according to claim 5, **characterized in that** the devices (4) for the detachable fixing of the textile part (3) are rigid brackets, pushbuttons, fastening rails, protruding knobs, clamping jaws, rails for keder strips or comparable devices of rustproof materials.

14. A suction head according to claim 8, **characterized in that** the means (11) for fixing the textile part (3) to the suction box (2), and especially to the devices (4) on the suction box (2), are a cord, an elastic ribbon, counterparts for pushbuttons, Velcro fasteners, keder strips or comparable devices.

15. A suction head according to one of the claims 1 to 14, **characterized in that** the textile part (3) comprises lead-throughs (17), whose number, geometry and arrangement in the textile part (3) are adapted to the shape of the suction box (2).

## Revendications

1. Tête d'appareil pour un appareil de nettoyage à aspiration actionné à la main pour le nettoyage de sols et de parois de piscines ou de bassins de baignade à revêtement en film imperméable, laquelle tête d'appareil (1) se compose d'un caisson d'aspiration (2) ouvert vers le bas et d'une partie textile (3) recouvrant complètement ou au moins partiellement le caisson d'aspiration (2) vers le bas, la partie textile (3) entourant la surface ouverte vers le bas du caisson d'aspiration (2), la partie textile (3) possédant une face supérieure (14) et une face inférieure (5), **caractérisée en ce que** la partie textile (3) possède entre la face supérieure (14) et la face inférieure (5) des baguettes raidisseuses (15, 16) ou des plaques raidisseuses fixant la position.

2. Tête d'appareil selon la revendication 1, **caractérisée en ce que** le caisson d'aspiration (2) possède une ou plusieurs ouvertures sur sa face inférieure.

3. Tête d'appareil selon la revendication 1 ou 2, **caractérisée en ce que** le caisson d'aspiration (2) présente sur sa face inférieure des bords latéraux surélevés (7) et des nervures d'écoulement (8) qui ont sensiblement la même hauteur.

4. Tête d'appareil selon la revendication 3, **caractérisée en ce que** les bords latéraux surélevés (7) et les nervures d'écoulement (8) sont garnis de brosses en plastique (6).

5. Tête d'appareil selon l'une des revendications 1 à 4, **caractérisée en ce que** le caisson d'aspiration (2) possède des dispositifs (4) pour la fixation amovible de la partie textile (3).

6. Tête d'appareil selon la revendication 1, **caractérisée en ce que** la partie textile (3) est composée de fibres naturelles ou de fibres synthétiques ou de fibres minérales ou de fibres enduites ou de fibres ennoblies ou d'un textile mélangé composé de plusieurs de ces fibres ou d'une combinaison de plusieurs de ces fibres ou d'un tissu de support avec une mousse synthétique appliquée dessus.

7. Tête d'appareil selon la revendication 1 ou 6, **caractérisée en ce que** la partie textile (3) se compose de microfibres exclusivement ou de microfibres en combinaison avec d'autres fibres.

8. Tête d'appareil selon l'une des revendications 1 à 7, **caractérisée en ce que** la face supérieure (14) est fabriquée de préférence en microfibres et la face inférieure (5) est elle aussi fabriquée de préférence en microfibres, et **en ce que** la partie textile (3) possède, jouant le rôle d'une nappe adhésive, un encadrement de bord (18) et des moyens (11) pour fixer la partie textile (3) sur le caisson d'aspiration (2), en particulier sur les dispositifs (4) du caisson d'aspiration (2).

9. Tête d'appareil selon la revendication 8, **caractérisée en ce que** les baguettes raidisseuses (15, 16) ou les plaques raidisseuses sont insérées et fixées en position entre la face supérieure (14) et la face inférieure (5) de la partie textile (3).

10. Tête d'appareil selon la revendication 1 ou selon l'une des revendications 6 à 9, **caractérisée en ce que** la face supérieure (14) de la partie textile (3) se compose de microfibres et de fibres synthétiques, de fibres minérales, de fibres naturelles, de fibres enduites, de fibres ennoblies ou d'une combinaison de ces fibres incluses dans celles-ci, les fibres incluses étant plus épaisses et plus dures que les microfibres.

11. Tête d'appareil selon la revendication 10, **caractérisée en ce que** les fibres incluses sont disposées en forme de bande ou en rond ou selon une autre géométrie quelconque dans la face supérieure (14) de la partie textile (3), la surface occupée par les microfibres étant de préférence plus grande que la surface occupée par les fibres incluses.

12. Tête d'appareil selon la revendication 11, **caractérisée en ce que** des bandes des microfibres et des bandes des fibres incluses sont orientées dans le sens transversal ou dans le sens longitudinal ou en diagonale ou en cercle par rapport au sens de poussée et de traction de la tête d'appareil (1).

13. Tête d'appareil selon la revendication 5, **caractérisée en ce que** les dispositifs (4) pour la fixation amovible de la partie textile (3) sont des étriers rigides, des boutons-pressions, des rails de fixation, des tétons en relief, des rails, pour des bourrelets ou des dispositifs comparables en matériau inoxydable.

14. Tête d'appareil selon la revendication 8, **caractérisée en ce que** les moyens (11) pour la fixation de la partie textile (3) sur le caisson d'aspiration (2) et en particulier sur les dispositifs (4) du caisson d'aspiration (2) comprennent un lacet d'attache, un élastique, des pièces complémentaires des boutons-pressions, des fermetures par velours et crochet, des bourrelets ou des dispositifs comparables.

15. Tête d'appareil selon l'une des revendications 1 à 14, **caractérisée en ce que** la partie textile (3) présente des découpes (17) dont le nombre, la géométrie et la disposition dans la partie textile (3) sont adaptés à la forme du caisson d'aspiration (2).
